# EUROPÄISCHE PATENTSCHRIFT

(11) **EP 0 329 039 B1**
(45) Veröffentlichungstag und Bekanntmachung des Hinweises auf die Patenterteilung: **13.05.1992**
(21) Anmeldenummer: 89102363.2
(22) Anmeldetag: 10.02.1989
(51) Int. Cl.: E05F 15/16

(54) **Einbruchsicherung, insbesondere für ein Garagentor**
Anti-burglary device, especially for a garage door
Dispositif anticambriolage, en particulier pour porte de garage

(30) Priorität: 18.02.1988 DE 8802127 U
(43) Veröffentlichungstag der Anmeldung: 23.08.1989
(73) Patentinhaber: VISUAL COMMUNICATIONS INGENIEURBERATUNGS GMBH, D-8000 München 60 (DE)
(72) Erfinder: Mösslacher, Hannes, D-8000 München 60 (DE)
(74) Vertreter: Viering, Jentschura & Partner

(56) Entgegenhaltungen:
- EP-A- 0 075 269
- FR-A- 2 349 014
- US-A- 3 909 980

## Beschreibung

Die Erfindung betrifft eine Einbruchsicherungsvorrichtung für ein zum Verschließen einer Bauwerksöffnung oder einer Gehäuseöffnung vorgesehenes bewegbares Verschließteil, insbesondere für einen Schwingflügel eines Garagentores, bei welcher das Verschließteil mechanisch über ein Gestänge zugund druckkraftübertragend mit einem für das Bewegen des Verschließteils verschiebbaren Kupplungsstück verbunden ist, welches auf einer Führungsschiene mittels eines motorisch antreibbaren Seil- oder Kettentriebes zum Öffnen und Schließen der Öffnung verschiebbar ist und in der Schließlage des Verschließteils eine Ausgangsstellung einnimmt, wobei das Kupplungsstück ein Sperrelement aufweist, welches mit einem Gegensperrelement zum Verriegeln des Verschließteils in dessen Ausgangsstellung zusammenwirkt.

Die erfindungsgemäße Vorrichtung zur Einbruchsicherung ist insbesondere für selbsttätige (vorwiegend elektrisch betätigte) Kipp-, Klapp-, Schwing-, Sektional-, Roll- und dergleichen Toren, Türen, Fenstern und Klappen, aber auch Fensterläden, Rolläden und bewegbaren Gittern vorgesehen, wobei das Verschließteil motorisch angetrieben bewegbar ist. Vorzugsweise wenngleich nicht ausschließlich, ist die erfindungsgemäße Einbruchsicherungsvorrichtung für solche Anwendungsfälle vorgesehen, bei denen der Antrieb fernbedient werden kann.

Die bisher bekannten Antriebssysteme (zumeistens Elektroantriebe) für selbsttätige Kipp-, Klapp-, Schwing-, Sektional- und ähnliche Tore, Türen und Klappen, soweit sie aus Kostengründen mit Seil- oder Kettentrieben zur Bewegungsübertragung auf das Verschließteil ausgestattet sind, verfügen einesteils als Einbruchsicherung nur über die Getriebeselbsthemmung, welche sich in Praxistests als ungenügend erwiesen hat (siehe u.a. Zeitschrift "Gute Fahrt" Verlag Delius Klasing, Ausgabe 10/.87′ Seite 56, Spalte 2, Abs. 4). Anderenteils erfolgte die Sicherung gegen unbefugtes Eindringen von außen durch aufwendige Verriegelungssysteme, was sich entsprechend im Preis niederschlagen mußte.

Es sind auch Einbruchsicherungsvorrichtungen vorliegender Art bekannt (FR-A-2 349 014, auf die sich der Oberbegriff des Anspruchs 1 bezieht, US-A-3 909 980, EP-A-0 075 269), bei denen ein Sperrelement, welches bewegbar an dem am Seil- oder Kettentrieb befestigten Kupplungsstück gelagert ist und in dessen Ausgangsstellung in der Schließlage des Verschließteils mit einem ortsfesten Gegensperrelement verriegelnd zusammenwirkt, durch das motorische Verschieben des Kupplungsstückes an einer an diesem ausgebildeten Rampe aus dem Eingriff mit dem Gegensperrelement ausgehoben wird.

Durch die Erfindung wird die Aufgabe gelöst, eine Einbruchsicherungsvorrichtung eingangs erwähnter Art zu schaffen und so zu gestalten, daß sie auf einem aus Kostengründen möglichst einfachen Prinzip beruht, welches einerseits eine fehlende oder ungenügende Selbsthemmung eines Antriebsgetriebes ausgleicht und andererseits ein relativ aufwendiges Verriegelungssystem entbehrlich macht. Vorzugsweise werden ausschließlich handelsübliche Bauteile und Komponenten für die erfindungsgemäße Einbruchsicherungvorrichtung verwendet.

Diese Aufgabe wird gemäß der Erfindung dadurch gelöst, daß das Kupplungsstück unter einer Druckkraft, die beim Einwirken einer äußeren Kraft auf das Verschließteil von diesem über das Gestänge auf das am Seil- oder Kettentrieb gehaltene Kupplungsstück übertragen wird, quer zur Verschieberichtung des Kupplungsstücks von der Führungsschiene abgehoben wird und dabei mit seinem Sperrelement in das Gegensperrelement sperrend eingreift.

Gemäß der Erfindung ist somit das Verschließteil mit dem Kupplungsstück derart mechanisch gekuppelt, daß die Druckkraft bei einem Öffnungsversuch beim unmittelbaren Angreifen an dem Verschließteil so auf das Kupplungsstück übertragen wird, daß das gegen ein Verschieben des Kupplungsstückes in dessen normale Verschieberichtung sperrende Eingreifen des Sperrelementes in das Gegensperrelement herbeigeführt wird, wohingegen die Sperre durch Wegfallen der Druckkraft selbsttätig gelöst oder, gegebenenfalls, durch ordnungsgemäßes Verschieben des Kupplungsstückes mittels des Seil- oder Kettentriebes entriegelt wird.

Wenngleich das Sperrelement in des Gegensperrelement in der Ausgangslage des Kupplungsstückes bereits in Eingriff stehen kann, ohne daß hierbei bereits ein Sperren des Kupplungsstückes erfolgt, solange die Druckkraft noch nicht einwirkt, wird es bevorzugt, daß das Sperrelement und das Gegensperrelement in der Ausgangslage des Kupplungsstückes normalerweise nicht ineinandergreifen, sondern das Kupplungsstück erst unter der Druckkraft bis in den Eingriff des Sperrelementes in das Gegensperrelement verlagerbar ist.

Vorzugsweise werden für die erfindungsgemäße Einbruchsicherungsvorrichtung an sich bekannte Sperrelemente und Gegensperrelemente verwendet, wie eine Sperrnase oder eine gegebenenfalls federnd gelagerte Klinke, die mit einem Gegenvorsprung oder einer Reihe von solchen Vorsprüngen zusammenwirkt, eine Zahnstange, die mit einer Gegenzahnstange oder dergleichen zusammenwirkt, einem in eine Zahnstange eingreifenden Zahnrad mit Freilauf oder einem mit einer Sperrkette zusammenwirkenden Kettenrad mit Freilauf.

Die Erfindung beruht somit auf der Ausnutzung der bei einem Öffnungsversuch von außen auf das Verschließteil einwirkenden und auf das Kupplungsstück übertragenen Kräfte. Wenn beispielsweise das Verschließteil als Schwingflügel eines Garagentores ausgebildet ist, der mit dem verschiebbaren Kupplungsstück über ein Gestänge gekuppelt ist, wirkt bei einem solchen Öffnungsversuch, bei welcher die Oberkante des Schwingflügels nach innen gedrückt wird, im Kraftangriffspunkt am Kupplungsstück eine Kraft, deren vertikale Komponente das sperrende Eingreifen des Sperrelementes in das Gegensperrelement herbeiführt.

Die Erfindung wird anhand von bevorzugten Ausführungsformen erläutert, die wenigstens schematisch aus den Figuren 1 bis 7 der Zeichnung ersichtlich sind. Die Ausführungsbeispiele beziehen sich auf eine Einbruchsicherungsvorrichtung für den Schwingflügel eines Garagentores.

Der Schwingflügel 6 des Garagentores ist über ein Gestänge 5 druckkraftübertragend mit einem Kupplungsstück 3 mechanisch verbunden, welches als Schlitten auf einer Schiene geführt ist und über einen motorisch antreibbaren Seiltrieb oder Kettentrieb zum Öffnen des Garagentores verschiebbar ist. Nach den Figuren der Zeichnung nimmt das Kupplungsstück 3 jeweils seine Ausgangsstellung ein, in welcher das Garagentor geschlossen ist.

Bei den dargestellten Ausführungsbeispielen ist das Kupplungsstück auf seiner Führungsschiene in der Ausgangsstellung anhebbar angeordnet. Wenn auf den Schwingflügel 6 bei einem Öffnungsversuch von außen eine nach oben gerichtete Kraft einwirkt, wird die Schwingflügeloberkante entsprechend Figur 6 nach innen gedrückt, wodurch im Kraftangriffspunkt am Kupplungsstück 3 eine Kraft R wirkt, deren vertikale Komponente V ein Anheben dieses Kupplungsstückes 3 mit dem daran befestigten Sperrelement 1 verursacht.

Durch das Anheben des Kupplungsstückes 3 mit dem Sperrelement 1 wird dieses in das Gegensperrelement 2 (z.B. Zahnstange 2 oder Kette 2a) gedrückt und dadurch wird das Kupplungsstück gegen eine Verlagerung aus der Ausgangsstellung heraus gesperrt. Beim ordnungsgemäßen Öffnungsbetrieb hingegen läuft das Kupplungsstück 3 aufgrund der nun nach unten wirkenden Vertikalkomponente der auf das Kupplungsstück 3 über das Gestänge 5 übertragenen Kraft mit seiner Unterseite auf der Laufschiene, ohne daß das Sperrelement 1 in das Gegensperrelement 2 eingreift.

Die Ausführungsformen mit Zahnrad 1 oder Kettenrad 1a können zur
Erzielung der Sperrwirkung einen Freilauf 4 aufweisen, der das Zahnrad bzw. Kettenrad im ordnungsgemäßen Schließbetrieb in solchen Fällen ungehindert über das Gegensperrelement laufen läßt, in denen beim Schließbetrieb auf das Kupplungsstück ebenfalls eine nach oben gerichtete Kraftkomponente einwirkt, und der in der entgegengesetzten Laufrichtung sperrt.

Die erfindungsgemäße Einbruchsicherungsvorrichtung kann auch eine Notentkopplung des Verschließteils vom Antriebssystem (z.B. bei Energieausfall) aufweisen, die sowohl von innen wie auch von außen her ausgelöst werden kann. Diese Notentriegelung ist aus beiden Betriebsrichtungen selbsteinrastend, um bei Wegfall der Notbedingung den ordnungsgemäßen Betrieb selbstätig wieder aufnehmen zu können; sie kann jedoch auch von innen in der entkoppelten Position für Dauernotbetrieb feststellbar sein.

Als zusätzliche Einbruchsicherung kann knapp unterhalb der Oberkante des Torflügels eine seitliche Doppelveriegelung vorgesehen werden, deren Entriegelung sowohl über das Antriebssystem als auch manuell von innen und außen herbeigeführt werden kann.

## Patentansprüche

1. Einbruchsicherungsvorrichtung für ein zum Verschließen einer Bauwerksöffnung oder einer Gehäuseöffnung vorgesehenes bewegbares Verschließteil (6), insbesondere für einen Schwingflügel eines Garagentores, bei welcher das Verschließteil (6) mechanisch über ein Gestänge (5) zug- und druckkraftübertragend mit einem für das Bewegen des Verschließteils (6) verschiebbaren kupplungsstück (3) verbunden ist, welches auf einer Führungsschiene mittels eines motorisch antreibbaren Seil- oder kettentriebes zum Öffnen und Schließen der Öffnung verschiebbar ist und in der Schließlage des Verschließteils eine Ausgangsstellung einnimmt, wobei das kupplungsstück (3) ein Sperrelement (1) aufweist, welches mit einem Gegensperrelement (2) zum Verriegeln des Verschließteils (6) in dessen Ausgangsstellung zusammenwirkt, dadurch gekennzeichnet, daß das kupplungsstück (3) unter einer Druckkraft, die beim Einwirken einer äußeren kraft auf das Verschließteil (6) von diesem über das Gestänge (5) auf das am Seil- oder kettentrieb gehaltene kupplungsstück (3) übertragen wird, quer zur Verschieberichtung des kupplungsstücks (3) von der Führungsschiene abgehoben wird und dabei mit seinem Sperrelement (1) in das Gegensperrelement (2) sperrend eingreift.

2. Einbruchsicherungsvorrichtung nach Anspruch 1, dadurch gekennzeichnet, daß das Sperrelement (1) als Sperrnase, klinke, Zahnstange, Zahnrad mit Freilauf oder kettenrad mit Freilauf ausgebildet ist.

## Claims

1. Anti-burglary device for a movable closing part (6) provided for the closing of the opening of a building or of the opening of a casing, especially for a rotational leaf of a garage door, where the closing part (6) is mechanically connected traction-and power-transmitting via rods (5) to a coupling part (3) being displaceable for moving the closing part (6), the coupling part (3) being displaceable on a guide rail by means of a motor-driven rope- or chain drive for opening and closing the opening, and taking a starting position in the closing position of the closing part, the coupling part (3) comprising a locking element (1), which cooperates with a counter locking element (2) for the locking of the locking element (6) in the starting position of the latter, characterized in that the coupling part (3) under a compression force, which - at the action of an external force on the closing part (6) - is transmitted by the latter via the rods (5) to the coupling part (3) held at the rope- or chain drive, is lifted from the guide rail transverse to the direction of displacement of the coupling part (3), thereby lockingly engaging with its locking element (1) into the counter locking element (2).

2. Anti-burglary device according to claim 1, characterized in that the locking element (1) is designed as a stop cam, a jack, a gear rack, a gear wheel with free-wheeling or chain wheel with free-wheeling.

## Revendications

1. Dispositif anticambriolage pour une mobile pièce fermante (6) prévue pour la fermeture d'une embouchure de bâtiment ou d'une embouchure de boîte, en particulier pour une porte ouvrante par pivotement d'une porte de garage, ou la pièce fermante (6) est liée mécaniquement par une tringlerie (5) transférant la force de pression et de traction avec un dispositif d'accouplement (3) ajustable pour le mouvement de la pièce fermante (6), dispositif d'accouplement qui est déplaçable sur une glissière de guidage moyennant une propulsion de câble ou de chaîne entraînable par un moteur pour l'ouverture et la fermeture de l'embouchure et qui prend une position de base dans la position de fermeture de la pièce fermante, pendant que le dispositif d'accouplement (3) montre un élément d'arrêt concourant avec un contre-élément d'arrêt (2) pour verrouiller la pièce fermante (6) dans sa position de base, caractérisé en ce que le dispositif d'accouplement (3) est soulevé de la glissière en travers de la direction de déplacement du dispositif d'accouplement (3) à une force de pression, qui sous l'influence d'une force extérieure sur la pièce fermante (6) est transférée par celle-ci moyennant la tringlerie (5) au dispositif d'accouplement supporté par la propulsion de câble ou de chaîne, le dispositif d'accouplement engrenant dans le contre-élément d'arrêt (2) avec son élément d'arrêt.

2. Dispositif anticambriolage selon revendication 1, caractérisé en ce que l'élément d'arrêt (1) est construit comme tenon d'arrêt, loquet, crémaillère, roue dentée avec course libre ou roue de chaîne avec course libre.
